# FASCICULE DE BREVET EUROPEEN

(11) **EP 3 816 446 B1**
(45) Date de publication et mention de la délivrance du brevet: **02.07.2025**
(21) Numéro de dépôt: 19206687.6
(22) Date de dépôt: 31.10.2019
(51) Int. Cl.: F04C 2/16, F01P 5/12

(54) **CIRCUIT DE REFROIDISSEMENT D'UN VEHICULE AUTOMOBILE**
FAHRZEUGSKÜHLKREISLAUF
COOLING CIRCUIT OF A VEHICULE

(43) Date de publication de la demande: 05.05.2021
(73) Titulaire: Illinois Tool Works Inc., Glenview, IL 60025 (US)
(72) Inventeur: RICHARD, Didier, Glenview, IL Illinois 60025 (US); MARTIN, Lionel, Glenview, IL Illinois 60025 (US); VAGINET, Dominique, Glenview, IL Illinois 60025 (US)
(74) Mandataire: HGF

(56) Documents cités:
- EP-A2- 2 336 590
- FR-A1- 2 966 876
- US-A- 3 519 375
- US-A1- 2014 303 838
- US-A1- 2015 292 504
- US-A1- 2018 216 614

## Description

### Domaine technique de l'invention

L'invention concerne le domaine des circuits de refroidissement pour véhicules, en particulier automobiles.

### Arrière-plan technique

De façon classique, un circuit de refroidissement pour un véhicule automobile, tel que celui représenté à la figure 1, comprend notamment au moins une pompe 12 assurant la circulation d'un liquide de refroidissement, tel que de l'eau, dans le circuit de refroidissement.

Un circuit de refroidissement peut comprendre en outre un réservoir 10 de liquide de refroidissement, un échangeur de chaleur 14 et au moins un élément 16 à refroidir, tel qu'un moteur du véhicule.

L'élément 16 est équipé d'un capteur de température 20 dont les signaux sont transmis à une unité 18 de contrôle d'une vanne proportionnelle 22 permettant de réguler le débit de liquide de refroidissement sortant de la pompe 12 et alimentant l'échangeur de chaleur 14.

Dans la technique actuelle, la pompe 12 est une pompe centrifuge, c'est-à-dire qu'il s'agit d'une pompe dont le rotor est formé par un rouet à aubes configuré pour aspirer du liquide par le centre et pour le refouler par sa périphérie. Le débit de liquide de refroidissement en sortie de la pompe dépend de la vitesse de rotation du rouet mais n'est pas toujours constant et il est donc nécessaire d'associer à ce type de pompe la vanne proportionnelle 22 précitée. Par ailleurs, il y a un temps de latence entre l'arrêt d'une pompe centrifuge et l'annulation du débit en sortie de la pompe. Dans le cas où le circuit comprendrait d'autres pompes (auxiliaires), ces pompes seraient également des pompes centrifuges. Un circuit de refroidissement avec une pompe à vis est montrée par le document EP 2 336 590.

La présente invention propose un perfectionnement à cette technologie.

### Résumé de l'invention

L'invention concerne un circuit de refroidissement pour un véhicule, selon la revendication 1.

Un des avantages d'une pompe à vis est qu'elle permet de fournir un débit en sortie proportionnel à la vitesse de rotation du moteur et qui s'annule dès que la pompe est arrêtée. Dans le cadre de l'utilisation d'une pompe à vis dans un circuit de refroidissement, on comprend donc qu'il serait envisageable de supprimer la vanne proportionnelle nécessaire lors de l'utilisation d'une pompe centrifuge. Par ailleurs, un autre avantage est lié au faible encombrement d'une pompe à vis par rapport à une pompe centrifuge. La puissance d'une pompe à vis peut par exemple être optimisée en adaptant la longueur, le diamètre et/ou le nombre des vis, alors que la puissance d'une pompe centrifuge peut être optimisée seulement par le diamètre et l'épaisseur de son rouet. Il serait par ailleurs avantageux d'utiliser des vis dans la pompe qui ne soient pas réalisées en métal mais qui soient plutôt réalisées en matériau plastique ou composite, afin de réduire le poids de la pompe et faciliter la réalisation de ces vis, par exemple par injection moulage.

Le nombre de vis menantes et de vis menées n'est pas limitatif et est déterminé en fonction des besoins en termes de débit en sortie de pompe notamment.

Le circuit peut comprendre une ou plusieurs des caractéristiques suivantes, prises isolément les unes des autres ou en combinaison les unes avec les autres :
- le circuit comprend une vis menante alignée sur un axe du moteur, et une ou plusieurs vis menée(s) s'étendant parallèlement à la vis menante et engrenée(s) avec cette vis menante,
- le circuit comprend deux vis menantes parallèles à un axe du moteur et entraînées par ce dernier par l'intermédiaire d'un train d'engrenages, et des vis menées s'étendant parallèlement aux vis menantes et engrenées avec ces vis menantes,
- le nombre de vis menante(s) et menée(s) de la pompe est compris entre 2 et 16 ; ce nombre n'est toutefois pas limitatif, le nombre de vis menante est par exemple compris entre 1 et 4 et le nombre de vis menées est par exemple compris entre 1 et 4 pour chacune des vis menantes,
- les vis menante(s) et menée(s) sont montées et guidées en rotation dans des logements cylindriques d'un même corps fixe de la pompe,
- le corps fixe est monté à une extrémité du moteur,
- les vis sont en matériau plastique ou composite,
- la pompe est fixée sur un réservoir de liquide de refroidissement,
- le circuit comporte un échangeur de chaleur, au moins un élément à refroidir et un capteur de température de cet équipement, le circuit étant dépourvu de vanne proportionnelle et ladite pompe étant configurée pour être commandée par une unité de contrôle en fonction de signaux émis par ledit capteur de température.

La présente invention concerne également un véhicule, en particulier automobile, comportant au moins un circuit tel que décrit ci-dessus.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig. 1] la figure 1 est une vue schématique d'un circuit de refroidissement d'un véhicule,
[Fig. 2] la figure 2 est une vue schématique d'un circuit de refroidissement d'un véhicule, selon un mode de réalisation de l'invention,
[Fig. 3] la figure 3 est une vue schématique en perspective d'un réservoir de liquide de refroidissement équipé d'une pompe à vis,
[Fig. 4] la figure 4 est une vue schématique en perspective éclatée d'un premier mode de réalisation d'une pompe à vis,
[Fig. 5] la figure 5 est une vue schématique en perspective éclatée d'un deuxième mode de réalisation d'une pompe à vis,
[Fig. 6] la figure 6 est vue schématique en perspective éclatée d'un troisième mode de réalisation d'une pompe à vis.

### Description détaillée de l'invention

La figure 1 a été décrite dans ce qui précède.

La figure 2 illustre un circuit de refroidissement 24 au sens de l'invention. Ce circuit 24 comprend au moins une pompe à vis 26. Le circuit 24 comprend en outre un réservoir 10 de liquide de refroidissement.

La pompe à vis 26 et le réservoir 10 peuvent être deux éléments distincts reliés par au moins une conduite, ou ils peuvent être montés l'un sur l'autre comme dans l'exemple de la figure 3 où la pompe 26 est fixée directement sur le réservoir 10.

On comprend que la pompe 26 comprend une entrée 26a raccordée au réservoir 10 ou débouchant dans ce réservoir, et une sortie 26b.

La pompe à vis 26 est raccordée à un échangeur de chaleur 14 et à un élément 16 à refroidir. La sortie 26b de la pompe 26 est reliée à une entrée 14a de l'échangeur 14 dont une sortie 14b est reliée à une entrée 16a de l'élément 16. Cet élément 16 comprend une sortie 16b raccordée à l'entrée 26a de la pompe 26 ou au réservoir 10.

L'élément 16 est équipé d'un capteur de température 20 dont les signaux sont transmis à une unité 18 de contrôle de la pompe à vis 26 afin de réguler le débit de liquide de refroidissement sortant de la pompe 12 et alimentant l'échangeur de chaleur 14.

Une pompe à vis 26 comprend au moins une vis menante entraînée par un moteur, et au moins une vis menée entraînée par la ou les vis menante(s), les vis menante(s) et menée(s) étant configurées pour forcer la circulation de liquide de refroidissement dans le circuit.

Les figures 4 à 6 illustrent des exemples de réalisation d'une pompe à vis 26. Dans le mode de réalisation de la figure 4, la pompe 26 comprend une vis menante 28 et une vis menée 30. La vis menante 28 a une forme allongée et comprend une extrémité connectée à un axe d'entraînement 32 du moteur 33, qui est par exemple un moteur électrique.

La vis 28 comprend un filet hélicoïdal qui s'étend sensiblement sur toute sa longueur. La vis 28 est logée dans un premier logement central 34 d'un corps cylindrique 36 de la pompe 26.

La vis menée 30 a une forme allongée et s'étend à côté de la vis menante 28, parallèlement à celle-ci. La vis 30 comprend un filet hélicoïdal qui s'étend sensiblement sur toute sa longueur, et qui est complémentaire de celui de la vis 30 afin que les vis soient engrenées et que la vis 30 soit entraînée en rotation par la vis 28 qui est elle-même entraînée en rotation par l'axe 32.

La vis 30 est logée dans un second logement latéral 38 du corps 36. Les logements 34, 38 communiquent ensemble, comme illustré dans le dessin. Le corps 36 est fixé à une extrémité du moteur 33, et comprend par exemple à une extrémité axiale une bride annulaire 36a de fixation Dans le mode de réalisation de la figure 5, la pompe 26 comprend une vis menante 28 et trois vis menées 30. La vis menante 28 a une forme allongée et comprend une extrémité connectée à l'axe d'entraînement 32 du moteur. La vis 28 comprend un filet hélicoïdal qui s'étend sensiblement sur toute sa longueur. La vis 28 est logée dans un premier logement central 34 d'un corps cylindrique 36 de la pompe 26.

Les vis menées 30 ont chacune une forme allongée et s'étendent à côté de la vis menante 28, parallèlement à celle-ci. Elles sont régulièrement espacées les unes des autres autour de la vis 28. Chaque vis 30 comprend un filet hélicoïdal qui s'étend sensiblement sur toute sa longueur, et qui est complémentaire de celui de la vis 30 afin que les vis soient engrenées et que chaque vis 30 soit entraînée en rotation par la vis 28 qui est elle-même entraînée en rotation par l'axe 32.

Les vis 30 sont logées dans des logements latéraux 38 du corps 36. Les logements 34, 38 communiquent ensemble, comme illustré dans le dessin. Le corps 36 est fixé dans un capotage 40 qui est fixé à une extrémité du moteur. Ce capotage 40 définit l'entrée 26a et la sortie 26b de la pompe 36. Dans le mode de réalisation de la figure 6, la pompe 26 comprend deux vis menantes 28 et deux vis menées 30. Chaque vis menante 28 a une forme allongée et comprend un filet hélicoïdal qui s'étend sensiblement sur toute sa longueur. Les vis menantes 28 sont disposées parallèlement et côte à côte, et logées dans des premiers logements 34 du corps 36.

Chaque vis 28 porte à une extrémité axiale un pignon 42. Une roue dentée 44 est disposée entre les pignons 42 solidaires des vis 28 et est engrenée avec ces derniers de façon à former un train d'engrenages. La roue dentée 44 est montée sur l'axe d'entraînement du moteur (non visible) et entraîne les vis 28 par l'intermédiaire des pignons 42.

Les vis menées 30 ont chacune une forme allongée et s'étendent à côté des vis menantes 28, parallèlement à celle-ci. Les axes de rotation des vis 28, 30 sont parallèles et situés par exemple sur quatre coins d'un parallélépipède.

Chaque vis 30 comprend un filet hélicoïdal qui s'étend sensiblement sur toute sa longueur, et qui est complémentaire de celui de la vis 28 afin que les vis soient engrenées et que chaque vis 30 soit entraînée en rotation par une des vis 28.

Les vis 30 sont logées dans des logements latéraux 38 du corps 36. Les logements 34, 38 communiquent ensemble, comme illustré dans le dessin. Comme dans le précédent mode de réalisation, le corps 36 est monté dans un capotage 38 qui est fixé à une extrémité du moteur. Ce capotage 36 définit l'entrée et la sortie 26b de la pompe 36.

Dans les différents modes de réalisation décrits dans ce qui précède, les vis 28, 30 sont avantageusement réalisées en matériau plastique ou composite. Elles sont par exemple réalisées par injection moulage, ce qui permet d'avoir des vis de forme complexe à un coût relativement limité.

L'invention apporte plusieurs avantages, parmi lesquels :
- le coût réduit d'une pompe à vis notamment par l'utilisation de vis en plastique injecté ;
- une consommation de courant du moteur 33 qui est proportionnel au débit de la pompe 26 ; ce qui permet une économie d'énergie par rapport à une pompe centrifuge quand un faible débit de liquide est nécessaire ;
- la pompe à vis 26 permet de stopper la circulation de liquide dans le circuit quand le moteur 33 ne fonctionne pas ; cela peut par exemple permettre de supprimer une vanne de fermeture du circuit de la technique antérieure ;
- le débit de la pompe est directement proportionnel à la vitesse de rotation du moteur ; la pompe peut être directement pilotée en fonction de la température de l'élément à refroidir 16 ;
- le transfert de liquide peut se faire dans les deux sens et est fonction du sens de rotation du moteur ; alors qu'il ne peut passer que dans un sens dans une pompe centrifuge ;
- la pompe à vis a un meilleur rendement hydraulique ; c'est-à-dire que la consommation de courant est moins élevée pour un même volume de liquide transféré ;
- la pompe à vis permet d'obtenir une pression plus élevée par rapport à une pompe centrifuge, quelle que soit la vitesse de son rotor ;
- la pompe à vis fournit un débit de liquide en sortie proportionnel à la vitesse de rotation du moteur;
- il n'y a pas de phénomène de cavitation dans une pompe à vis ; et
- la pompe à vis est relativement compacte et facilement intégrable dans un réservoir de liquide de refroidissement.

## Revendications

1. Circuit de refroidissement (24) pour un véhicule, en particulier automobile, ce circuit comportant une pompe (26) comportant au moins un rotor entraîné en rotation par un moteur (33) et configuré pour forcer la circulation de liquide de refroidissement dans le circuit, ledit au moins un rotor comprenant au moins une vis menante (28) entraînée par ledit moteur, et au moins une vis menée (30) entraînée par ladite au moins une vis menante, les vis menante(s) et menée(s) étant configurées pour forcer la circulation de liquide de refroidissement dans le circuit, **caractérisé en ce que** les vis menantes et menées (28, 30) sont en matériau plastique ou composite.

2. Circuit (24) selon la revendication 1, dans lequel il comprend une vis menante (28) alignée sur un axe (32) du moteur (33), et une ou plusieurs vis menée(s) (30) s'étendant parallèlement à la vis menante et engrenée(s) avec cette vis menante.

3. Circuit (24) selon la revendication 1, dans lequel il comprend deux vis menantes (28) parallèles à un axe (32) du moteur (33) et entraînées par ce dernier par l'intermédiaire d'un train d'engrenages (42, 44), et des vis menées (30) s'étendant parallèlement aux vis menantes et engrenées avec ces vis menantes.

4. Circuit (24) selon l'une des revendications précédentes, dans lequel le nombre de vis menante(s) et menée(s) (28, 30) de la pompe (26) est compris entre 2 et 16.

5. Circuit (24) selon l'une des revendications précédentes, dans lequel les vis menante(s) et menée(s) (28, 30) sont montées et guidées en rotation dans des logements cylindriques (34, 38) d'un même corps fixe (26) de la pompe (26).

6. Circuit (24) selon la revendication précédente, dans lequel le corps fixe (26) est monté à une extrémité du moteur (33).

7. Circuit (24) selon l'une des revendications précédentes, dans lequel la pompe (26) est fixée sur un réservoir (10) de liquide de refroidissement.

8. Circuit (24) selon l'une des revendications précédentes, comportant en outre un échangeur de chaleur (14), au moins un élément à refroidir (16) et un capteur de température (20) de cet équipement, le circuit étant dépourvu de vanne proportionnelle (22) et ladite pompe (26) étant configurée pour être commandée par une unité de contrôle (18) en fonction de signaux émis par ledit capteur de température.

9. Véhicule, en particulier automobile, comportant au moins un circuit (24) selon l'une quelconque des revendications 1 à 8.

## Patentansprüche

1. Kühlkreislauf (24) für ein Fahrzeug, insbesondere ein Kraftfahrzeug, wobei der Kreislauf eine Pumpe (26) aufweist, die mindestens einen Rotor aufweist, der von einem Motor (33) gedreht wird und konfiguriert ist, um Kühlmittel in dem Kreislauf zirkulieren zu lassen, wobei der mindestens eine Rotor mindestens eine Antriebsschraube (28) aufweist, die durch den Motor angetrieben wird, und mindestens eine angetriebene Schraube (30), die durch die mindestens eine Antriebsschraube angetrieben wird, wobei die Antriebs- und angetriebene(n) Schraube(n) konfiguriert sind, um Kühlmittel in dem Kreislauf zirkulieren zu lassen, **dadurch gekennzeichnet, dass** die Antriebs- und die angetriebene Schraube (28, 30) aus Kunststoff oder Verbundmaterial bestehen.

2. Kreislauf (24) nach Anspruch 1, wobei er eine Antriebsschraube (28), die mit einer Achse (32) des Motors (33) ausgerichtet ist, und eine oder mehrere angetriebene Schraube(n) (30) aufweist, die sich parallel zu der Antriebsschraube erstrecken und mit dieser Antriebsschraube in Eingriff stehen.

3. Kreislauf (24) nach Anspruch 1, wobei er zwei Antriebsschrauben (28) parallel zu einer Achse (32) des Motors (33) aufweist, die von diesem über ein Getriebe (42, 44) angetrieben werden, und angetriebene Schrauben (30), die sich parallel zu den Antriebsschrauben erstrecken und mit diesen Antriebsschrauben in Eingriff stehen.

4. Kreislauf (24) nach einem der vorhergehenden Ansprüche, wobei die Anzahl der Antriebs- und angetriebenen Schraube(n) (28, 30) an der Pumpe (26) zwischen 2 und 16 liegt.

5. Kreislauf (24) nach einem der vorhergehenden Ansprüche, wobei die Antriebs- und angetriebenen Schraube(n) (28, 30) drehbar in zylindrischen Gehäusen (34, 38) an demselben feststehenden Körper (26) der Pumpe (26) angebracht und geführt sind.

6. Kreislauf (24) nach dem vorhergehenden Anspruch, wobei der feststehende Körper (26) an einem Ende des Motors (33) angebracht ist.

7. Kreislauf (24) nach einem der vorhergehenden Ansprüche, wobei die Pumpe (26) an einem Kühlmittelreservoir (10) montiert ist.

8. Kreislauf (24) nach einem der vorhergehenden Ansprüche, der ferner einen Wärmetauscher (14), mindestens eine zu kühlende Komponente (16) und einen Temperatursensor (20) an dieser Ausstattung aufweist, wobei der Kreislauf frei von einem Proportionalventil (22) ist und die Pumpe (26) so konfiguriert ist, dass sie von einer Steuereinheit (18) in Übereinstimmung mit Signalen gesteuert wird, die von dem Temperatursensor ausgegeben werden.

9. Fahrzeug, insbesondere Kraftfahrzeug, das mindestens einen Kreislauf (24) nach einem der Ansprüche 1 bis 8 aufweist.

## Claims

1. A cooling circuit (24) for a vehicle, in particular a motor vehicle, the circuit comprising a pump (26) comprising at least one rotor rotated by a motor (33) and configured to force coolant to circulate in the circuit, said at least one rotor comprising at least one drive screw (28) driven by said motor, and at least one driven screw (30) driven by said at least one drive screw, the drive and driven screw(s) being configured to force coolant to circulate in the circuit, **characterized in that** the drive and driven screws (28, 30) are made of plastic or composite material.

2. The circuit (24) according to claim 1, in which it comprises a drive screw (28) aligned with an axis (32) of the motor (33), and one or more driven screw(s) (30) extending parallel to the drive screw and meshing with this drive screw.

3. The circuit (24) according to claim 1, in which it comprises two drive screws (28) parallel to an axis (32) of the motor (33) and driven by the latter via a gear train (42, 44), and driven screws (30) extending parallel to the drive screws and meshed with these drive screws.

4. The circuit (24) according to any of the preceding claims, in which the number of drive and driven screw(s) (28, 30) on the pump (26) is comprised between 2 and 16.

5. The circuit (24) according to any of the preceding claims, in which the drive and driven screw(s) (28, 30) are rotatably mounted and guided in cylindrical housings (34, 38) on the same fixed body (26) of the pump (26).

6. The circuit (24) according to the preceding claim, in which the fixed body (26) is mounted at one end of the motor (33).

7. The circuit (24) according to any of the preceding claims, in which the pump (26) is fitted on a coolant reservoir (10).

8. The circuit (24) according to any of the preceding claims, further comprising a heat exchanger (14), at least one component to be cooled (16) and a temperature sensor (20) on this equipment, the circuit being devoid of a proportional valve (22) and said pump (26) being configured to be controlled by a control unit (18) according to signals emitted by said temperature sensor.

9. A vehicle, in particular a motor vehicle, comprising at least one circuit (24) according to any of claims 1 to 8.
